# EUROPÄISCHE PATENTSCHRIFT

(11) **EP 4 212 468 B1**
(45) Veröffentlichungstag und Bekanntmachung des Hinweises auf die Patenterteilung: **11.03.2026**
(21) Anmeldenummer: 22207590.5
(22) Anmeldetag: 15.11.2022
(51) Int. Cl.: B65H 35/06, B65H 75/34, B26D 1/04, B26D 7/00, B26D 5/10

(54) **SCHNEIDVORRICHTUNG FÜR BACKPAPIER**
CUTTING DEVICE FOR BAKING PAPER
DISPOSITIF DE COUPE POUR PAPIER DE CUISSON

(30) Priorität: 18.01.2022 CH 572022
(43) Veröffentlichungstag der Anmeldung: 19.07.2023
(73) Patentinhaber: star foil-systems ag, 8280 Kreuzlingen (CH)
(72) Erfinder: Forrer, Beat, 8592 Uttwil (CH)
(74) Vertreter: Frei Patent Attorneys

(56) Entgegenhaltungen:
- EP-A1- 3 199 471
- EP-A2- 0 933 172
- CH-A2- 699 230
- CH-A2- 708 564

## Beschreibung

Gegenstand der Erfindung ist eine Schneidvorrichtung für Backpapier gemäss Oberbegriff des Patentanspruchs 1.

Es ist bekannt, Folien aus Kunststoff, Aluminium oder Papier, z.B. Backpapier, aufgerollt auf einen Kern in einem Spendergehäuse zu lagern. In der Regel ist der Kern eine Hülse aus Karton oder Kunststoff. Spendergehäuse können z.B. einfache Kartonschachteln sein oder stabilere Behälter umfassen, die z.B. aus Kunststoff oder Metall gefertigt sind, und die mit Ersatzrollen bestückt werden können, wenn der Folienvorrat aufgebraucht ist. Spendergehäuse haben eine Entnahmeöffnung, durch die ein Endabschnitt des aufgerollten Flächengebildes aus dem Behälter herausgezogen und mittels einer Trennvorrichtung vom Folienvorrat abgetrennt werden kann.

Trennvorrichtungen können insbesondere bei einfachen Spendergehäusen aus Karton eine kostengünstige gezahnte Abreisskante umfassen. Zum Abtrennen eines aus dem Spendergehäuse herausgezogenen Endabschnitts des Folienbandes wird die Folie gegen die Schneidzähne gezogen. Die Schneidzähne durchdringen das Folienband, und der Endabschnitt kann entlang der Perforationslinie abgerissen werden. Oft wird dabei das Flächengebilde nicht wunschgemäss entlang einer Linie getrennt. Insbesondere Backpapier und Aluminiumfolie können durch die beim Abtrennen wirkenden Kräfte leicht an unerwünschten Stellen reissen. Frischhaltefolien aus Kunststoff können beim Abtrennen lokal unterschiedlich verzogen bzw. unelastisch gedehnt werden. Zudem können Bereiche von abgetrennten Abschnitten von Kunststofffolien aufgrund von van-der-Waals-Kräften in unerwünschter Weise aneinander haften. Anstelle von gezahnten Abreisskanten können Trennvorrichtungen eine Schneidvorrichtung mit einem geführt verschiebbaren Messer umfassen.

Aus der CH699230A2 ist ein Folienspender bekannt, der ein Gehäuse mit einer Entnahmeöffnung umfasst, durch die ein Endabschnitt einer Folie aus dem Gehäuse herausgezogen werden kann. Die Folie ist aufgerollt auf eine Kernhülse im Gehäuse gelagert. Am oberen Rand einer Vorderwand des Gehäuses ist eine Trennvorrichtung befestigt. Die Trennvorrichtung umfasst ein Führungsprofil und ein am Führungsprofil gelagertes und in dessen Längsrichtung verschiebbares Messer. Das Führungsprofil umfasst zwei sich gegenüberliegende Wandungsabschnitte, die einen Führungskanal mit einem oben angeordneten Längsspalt seitlich begrenzen. Angrenzend an den Längsspalt umfasst das Führungsprofil seitlich hervorragende Randbereiche bzw. Schultern. Das Messer umfasst einen Führungskörper, der im Führungskanal geführt verschiebbar gelagert ist, und ein oberhalb des Führungskanals angeordnetes Bedienelement, wobei der Führungskörper und das Bedienelement über einen Hals und eine Klinge, die durch den Führungsspalt hindurchragen, miteinander verbunden sind.

Durch Verschieben des Messers entlang des Führungsprofils kann eine auf den Schultern des Führungsprofils aufliegende Folie durchtrennt werden. Dabei definieren die Oberseiten der Schultern die Schneidebene. Zur Verbesserung der Haftung der Folie auf den Schultern können diese eine Haftschicht umfassen. Die ebene Unterseite des Bedienelements hat relativ zur Folie gute Gleiteigenschaften bzw. einen kleinen Reibungskoeffizienten.

Eigenschaften wie Reissfestigkeit eines Flächengebildes sowie dessen Haftreibung und Gleitreibung relativ zum Führungsprofil und relativ zum Bedienelement sind abhängig von der Beschaffenheit des jeweiligen Flächengebildes, insbesondere von dessen Materialzusammensetzung. CH699230A2 enthält keine genaueren Angaben zur Wirkung der Trennvorrichtung beim Trennen von anderen Materialien als Kunststofffolien. Beim Trennen von nicht reissfesten Flächengebilden wie z.B. Backpapier oder Aluminiumfolie kann das jeweilige Flächengebilde unkontrolliert reissen. Weitere unerwünschte Störeffekte sind z.B. gekrümmte Schneidlinien, wenn das Flächengebilde während des Schneidens leicht verrutscht. Im Weiteren kann das Anschneiden des Flächengebildes erschwert sein. So kann z.B. die Klinge das Flächengebilde lokal aus der Schneidebene Verdrängen, wenn deren Schneidkante in Kontakt mit dem Flächengebilde gelangt. Dies kann dazu führen, dass der Randbereich des Flächengebildes zwischen dem Bedienelement und dem Führungskörper gestaucht wird und gar nicht geschnitten werden kann.

Eine Aufgabe der vorliegenden Erfindung ist es deshalb, eine Schneidvorrichtung zu schaffen, die auch bei Backpapier oder anderen nicht reissfesten Flächengebilden ein zuverlässiges Abtrennen von Endabschnitten ermöglicht.

Im Unterschied zur aus der CH699230A2 bekannten Schneidvorrichtung umfasst die erfindungsgemässe Schneidvorrichtung an der Unterseite bzw. der Sohle des Bedienelements hervorragende Strukturen. Diese Strukturen sind vorzugsweise abgerundete Stützkörper, mit denen das Bedienelement bzw. das Messer auf den Schultern des Führungsprofils abgestützt wird. Die Übertragung der Auflage- oder Andruckkraft vom Messer auf das Führungsprofil erfolgt im Wesentlichen nur im Bereich der Stützkörper. Wenn ein abzutrennender Abschnitt eines Backpapiers bzw. allgemein eines Flächengebildes auf den Schultern des Führungsprofils aufliegt, wird dieses Flächengebilde beim Verschieben des Messers zwischen den Stützkörpern und den Schultern des Führungsprofils geklemmt gehalten. Dies bewirkt, dass das Flächengebilde während des Schneidens in einer nahen Umgebung der Klinge fixiert wird und durch die Krafteinwirkung der Schneidkante nicht wesentlich verrutschen kann. Insbesondere kann dadurch auch sichergestellt werden, dass das Flächengebilde beim Anschneiden bzw. beim Auftreffen einer Schneidkante der Klinge nicht in unerwünschter Weise in den Führungsspalt hinein verdrängt und beschädigt wird. Die Stützkörper können Längsrippen oder Abschnitte von Längsrippen umfassen, die parallel zur Klingenebene auf beiden Seiten neben der Klinge angeordnet sind. Vorzugsweise sind solche Rippenabschnitte nur nahe bei der oder den Schneidkanten der Klinge angeordnet, sodass sie sich nicht über die ganze Länge der Sohle erstrecken. Dadurch kann beim Schneiden die Andruckkraft der Stützkörper im Bereich der benutzten Schneidkante erhöht werden.

Zusätzlich kann angrenzend an jede Schneidkante der Klinge ein Rippenabschnitt quer zu dieser Schneidkante angeordnet sein. Dieser Rippenabschnitt unterstützt ein gleichmässiges Andrücken des Flächengebildes an beide Schultern des Führungsprofils. Zudem schützt er vor Verletzungen, da er in der jeweiligen Schneidrichtung vor dem nicht in das Bedienelement eingebetteten freien Abschnitt der Schneidkante der Klinge angeordnet ist.

Die Gesamthöhe dieses freien Bereichs der Schneidkante liegt vorzugsweise in der Grössenordnung von etwa 3mm bis etwa 6mm und ist somit vergleichsweise gross. Dies erleichtert bei verschiedenen Flächengebilden das Anschneiden und begünstigt das Schneiden dieser Flächengebilde.

Die Höhe des Führungskörpers ist in der Regel kleiner als jene des freien Bereichs der Schneidkante. Sie kann z.B. in der Grössenordnung von 1 bis 3 mm liegen. Dadurch kann die Bauhöhe des Führungskanals und somit der Platzbedarf und die Materialmenge der ganzen Schneidvorrichtung vergleichsweise gering gehalten werden.

Bei einer Ausführungsform sind der Führungskörper und ein zentraler Hals zwischen dem Führungskörper und dem Bedienelement im Querschnitt T-förmig ausgebildet. Der Führungskörper umfasst eine im Wesentlichen rechteckige Platte, die über den Hals starr mit dem Bedienelement verbunden ist. Der Führungskanal kann ebenfalls einen T-förmigen Querschnitt aufweisen, der auf jenen des Führungskörpers und des Halses des Messers abgestimmt ist. Alternativ kann die Wandung des Führungskanals nach innen ragende Rippen bzw. Stege umfassen, die im Führungskanal einen Abschnitt mit C-förmigem Querschnitt zum Führen des plattenförmigen Führungskörpers bilden. Die Führungsplatte ist mit nur geringem Spiel entlang dieser Strukturen des Führungskanals verschiebbar gelagert. Dadurch wird zuverlässig verhindert, dass das Messer beim Verschieben kippen oder verkanten kann.

Relativ zur Unterseite des Bedienelements ist die Schneidkante der Klinge um einen Schneidwinkel geneigt, der vorzugsweise kleiner ist als 45° und z.B.in der Grössenordnung von etwa 15° bis etwa 35° liegen und insbesondere etwa 28° betragen kann.

In der Regel ist das Messer bezüglich zwei entgegengesetzten Schneidrichtungen im Wesentlichen spiegelsymmetrisch ausgebildet. Es kann eine Klinge mit zwei spiegelsymmetrisch angeordneten Schneidkanten oder alternativ zwei spiegelsymmetrisch angeordnete Klingen mit je einer Schneidkante umfassen. Dies ermöglicht das Schneiden des Flächengebildes in den beiden entgegengesetzten Verschieberichtungen des Messers.

Das Bedienelement umfasst in jeder der Schneidrichtungen einen an die jeweilige Schneidkante angrenzenden Einführbereich mit einer geneigten Anschlagfläche. Diese bewirkt beim Verschieben des Messers ein zuverlässiges Zuführen des Randbereichs des zu trennenden Flächengebildes zur Schneidkante der Klinge.

Das Bedienelement umfasst in einer bevorzugten Ausgestaltung an seiner Oberseite einen Griff mit zwei von einer zentralen Kuppe ausgehenden konkaven Wölbungen. Beim Verschieben des Messers hält eine Bedienperson diesen Griff zwischen Daumen und Zeigefinger. Die Griffform bewirkt, dass beim Verschieben des Messers in der jeweiligen Schneidrichtung auch eine Kraft orthogonal zur Schneidrichtung in Richtung der Schultern des Führungsprofils und ein Drehmoment auf das Bedienelement ausgeübt werden. Dies führt zu einer zusätzlichen Andruckkraft der in Verschieberichtung vorderen Stützkörper. Die Klemmkraft, mit der das Flächengebilde beim Schneiden gegen die Schultern der Führungsschiene gepresst wird, ist in der nahen Umgebung der jeweiligen Schneidkante am grössten. Beim Schneiden wird das Flächengebilde demnach bei der Schneidkante der Klinge besonders gut fixiert, also dort, wo die Schneidkante eine Kraft auf das Flächengebilde ausübt.

Vorzugsweise sind die Oberseiten der Schultern der Führungsschiene rutschhemmend ausgebildet. Dies kann **z.B.** durch einen Streifen aus Weich-PVC erreicht werden. Die Haftreibung zwischen dem Flächengebilde und den Schultern der Führungsschiene ist beim Schneiden aufgrund der Andruckkraft des Bedienungselements und des hohen Reibungskoeffizienten der Haftstreifen besonders hoch.

Zum Befestigen des Führungsprofils an einem Spendergehäuse kann das Führungsprofil z.B. zwei Haltemittel umfassen, die quer zur Längsrichtung beabstandet zueinander angeordnet sind. Ein erstes Klemmprofil kann z.B. als Haltemittel an der Unterseite der Wandung des Führungskanals angeordnet und zum Aufstecken auf einen Rand des Spendergehäuses ausgebildet sein. Zusätzlich kann ein weiteres Haltemittel z.B. ein verbreiterter Bereich einer der Schultern sein, der zum Festklemmen an einer Auflagestange des Spendergehäuses ausgebildet ist. Die Abstützung des Führungsprofils an zwei parallelen Elementen des Spendergehäuses ermöglicht eine stabile Befestigung des Führungsprofils, sodass dessen Schultern eine definierte Schneidebene vorgeben.

Bei der breiteren Schulter kann auch der Haftstreifen breiter ausgebildet sein. Dadurch wird die Haftung des Flächengebildes beim Schneiden weiter verbessert. Die Fixierung des Flächengebildes beim Schneiden kann zusätzlich dadurch unterstützt werden, dass ein Randabschnitt eines Klappdeckels des Spendergehäuses in der Schliessstellung das Flächengebilde gegen den breiteren Haftstreifen drückt. Das Flächengebilde kann so während des Schneidens entlang nahezu der ganzen Schnittlinie daran gehindert werden, lokal zu verrutschen. Dies erleichtert die Ausbildung von geraden Schnittlinien. Die Schultern können bei unterschiedlichen Ausführungen des Führungsprofils seitlich nach aussen und/oder nach innen hervorragende Wandungsabschnitte des Führungsprofils umfassen.

Anhand einiger Figuren wird eine Ausführungsform der Erfindung im Folgenden näher beschrieben. Dabei zeigen
- Figur 1: Eine Schneidvorrichtung bei einem Folienspender in perspektivischer Darstellung,
- Figur 2: ein Messer der Schneidvorrichtung aus Figur 1 in einer Seitenansicht,
- Figur 3: das Messer aus Figur 2 in einer perspektivischen Ansicht schräg von unten,
- Figur 4: Ein Detail der Schneidvorrichtung aus Figur 1 in perspektivischer Ansicht,
- Figur 5: einen Ausschnitt der Anordnung aus Figur 1 ohne Seitenwand des Spendergehäuses mit Blick in Verschieberichtung des Messers.

Figur 1 zeigt eine Schneidvorrichtung 3 bei einem Folienspender mit einem Spendergehäuse 1. Die Schneidvorrichtung 3 umfasst ein Führungsprofil 5, das am oberen Rand einer Vorderwand des Spendergehäuses 1 befestigt ist, und ein an diesem Führungsprofil 5 in und entgegen einer durch den Pfeil P angegebenen Verschieberichtung verschiebbar gelagertes Messer 7. Das Spendergehäuse 1 umfasst einen Klappdeckel 9, der um eine hinten am Spendergehäuse 1 angeordnete Schwenkachse A schwenkbar mit dem Gehäuserumpf verbunden ist. Im Spendergehäuse 1 ist eine Rolle mit einem auf einen Kern 11 aufgewickelten Flächengebilde 13 wie z.B. Backpapier drehbar gelagert. Ein Endabschnitt des Flächengebildes 13 kann durch eine Entnahmeöffnung zwischen dem Klappdeckel 9 und dem Führungsprofil 5 aus dem Spendergehäuse 1 herausgezogen und durch Verschieben des Messers 7 abgetrennt werden.

Wie in den Figuren 2 und 3 dargestellt, umfasst das Messer 7 ein Bedienelement 15, das an seiner Oberseite einen Griff mit zwei von einer zentralen Kuppe ausgehenden, konkav gewölbten Greifflächen aufweist und unten über einen schmalen Hals 17 mit einem Führungskörper 19 in Gestalt einer näherungsweise rechteckigen Platte verbunden ist. Die Platte ist im Wesentlichen parallel zur Unterseite des Bedienelements 15 angeordnet. Im Querschnitt haben die Platte 15 und der Hals 17 die Form eines umgekehrten T. Im Weiteren umfasst das Messer 7 zwei Klingen 21, die seitlich im Hals 17 und oben im Bedienelement 15 verankert sind. Jede Klinge 21 umfasst eine Schneidkante 23, die sich ausgehend von einem zentralen Bereich des Führungskörpers 19 beim Hals 17 zu einem Randbereich der Unterseite des Bedienelements 15 erstreckt. Alternativ zu zwei Klingen 21 könnte auch eine einzelne Klinge 21 mit zwei Schneidkanten 23 vorgesehen sein, die wie in Figur 2 dargestellt am Bedienelement 15 und am Hals 17 verankert ist. Die Verankerung jeder Klinge 21 kann z.B. in bekannter Weise im Spritzgussverfahren durch Anspritzen bzw. teilweises Umspritzen mit Kunststoff erfolgen. Bei alternativen Ausführungsformen können Abschnitte jeder Klinge 21 formschlüssig zwischen zwei zusammengefügten Teilen des Bedienelements 15 mit diesem verbunden werden.

Jede Schneidkante 23 schliesst mit der Platte bzw. dem Führungskörper 19 einen Neigungswinkel α ein, der vorzugsweise in der Grössenordnung von etwa 30° liegt. Die Höhe H1 des freiliegenden Bereichs jeder Schneidkante 23 beträgt z.B. etwa 5mm. Die Höhe H2 des Führungskörpers 19 bzw. die Dicke der Platte ist deutlich kleiner und kann z.B. im Bereich von etwa 1.5mm bis etwa 2.5mm liegen.

An einem ebenen, näherungsweise rechteckigen Abschnitt der Unterseite des Bedienelements 15 ragen Stützelemente 25 in Gestalt von Rippenabschnitten, deren Höhe H3 im Bereich von etwa 0.3mm bis etwa 1mm liegen und z.B. etwa 0.5mm betragen kann. Die Stützelemente 25 haben einen abgerundeten Querschnitt. Das heisst, dass die Oberfläche zumindest einen konvex gewölbten Abschnitt und keine scharfen Kanten umfasst. Vorzugsweise haben Querschnitte von Stützelementen 25 zumindest näherungsweise die Form von Kreissegmenten. Dadurch kann beim Schneiden lokal eine vergleichsweise hohe Andruckkraft auf ein Flächengebilde 13 ausgeübt werden, ohne das Flächengebilde 13 zu beschädigen.

Die oberen Endbereiche jeder Schneidkante 23 sind je von drei U-förmig angeordneten Rippenabschnitten umgeben, von denen einer quer zur jeweiligen Verschieberichtung P des Messers 7 angeordnet ist. Die Längen L1 jedes der daran angrenzenden, parallel zur Verschieberichtung P des Messers 7 angeordneten Rippenabschnitte sind kürzer als die Hälfte der Gesamtlänge L des Bedienelements 15 und vorzugsweise kürzer als die Hälfte der Länge der im Wesentlichen rechteckigen Unterseite des Bedienelements 15. Zwischen diesen Rippenabschnitten umfasst die Unterseite des Bedienelements einen zentralen Bereich ohne hervorragende Rippen. Dieser zentrale Bereich hat eine Länge L2, die vorzugsweise grösser ist als die Länge L1 der daran angrenzenden Rippenabschnitte. Die Länge L1 kann z.B. in der Grössenordnung von etwa 4mm bis etwa 8mm liegen und insbesondere etwa 6mm betragen. Die Länge L2 ist vorzugsweise 1.5 bis 2.5 Mal so lange wie L1. Dies ermöglicht eine optimale Konzentration der Andruckkraft des Bedienelements 15 beim Schneiden des Flächengebildes 13. Vorzugsweise liegen die Gesamtlänge L des Bedienungselements 15 im Bereich von etwa 35mm bis etwa 50mm und seine Höhe H im Bereich von etwa 12mm bis etwa 18mm. Dadurch wird sichergestellt, dass das Messer 7 einfach verschoben werden kann, dass dabei ausreichend Druck im Bereich der Schneidkante 23 auf das Flächengebilde 13 ausgeübt werden kann, und dass der Platzbedarf zum Parkieren des Messers 7 in einem der Endbereiche des Führungsprofils 5 neben dem Flächengebilde 13 vergleichsweise klein ist. Die Länge des Führungskörpers 19 ist vorzugsweise etwa gleich lang wie die Unterseite des Bedienelements 15. Dies entspricht der Summe 2 L1 + L2. Soweit nichts anderes angegeben ist, sind angegebene Werte und Wertebereiche so zu verstehen, dass auch Werte und Wertebereiche innerhalb eines Toleranzbereichs von +/- 15% mit eingeschlossen sind. Figur 4 zeigt einen Ausschnitt der Schneidvorrichtung 3, wobei der Führungskörper 19 des Messers 7 in einem Führungskanal 27 des Führungsprofils 5 verschiebbar gelagert ist. Figur 4 zeigt einen Querschnitt einer solchen Anordnung, wobei die Schneidvorrichtung 3 wie in Figur 1 dargestellt an einem Spendergehäuse 1 befestigt ist. Für diesen Zweck ist umfasst das Führungsprofil 5 unterhalb des Führungskanals 27 ein im Querschnitt U-förmiges Klemmprofil 29 das auf den oberen Rand einer Vorderwand 2 des Spendergehäuses 1 aufsteckbar ist. Zumindest einer der Schenkel des Klemmprofils 29 kann eine nach innen hervorragende Rastrippe 30 oder ein entsprechendes anderes Rastelement zum formschlüssigen Befestigen an einem gefalzten oder gebördelten Rand der Gehäusewand umfassen.

An sich gegenüberliegenden Wandungsabschnitten des Führungskanals 27 ragen innenseitig Rippen 31 hervor, die im unteren Abschnitt des Führungskanals 27 eine Struktur mit C-förmigem Querschnitt zum Aufnehmen des Führungskörpers 19 definieren. Oberhalb dieser Rippen 31 sind Abschnitte der Wandung des Führungskanals 27 so gewölbt oder geneigt, dass sie am oberen Ende einen Führungsspalt begrenzen, dessen Breite näherungsweise der Breite des Halses 17 entspricht, sodass das Messer 7 entlang des Führungsprofils 5 mit geringem Spiel quer zur Verschieberichtung P verschoben werden kann. Angrenzend an die oberen Wandungsabschnitte umfasst das Führungsprofil 5 seitlich nach aussen hervorragende Schultern 33, wobei die innere Schulter 33 breiter ist und einen nach unten ragenden, elastisch verformbaren Endbereich 35 umfasst.

Das Führungsprofil 5 wird am Spendergehäuse 1 befestigt, indem das Klemmprofil 29 auf die Vorderwand 2 aufgesteckt wird. Durch Anlage an der Auflagestange 4 wird der Endbereich 35 der inneren Schulter 33 zuerst elastisch verformt und schnappt anschliessend in eine Endlage, in der er das Führungsprofil 5 an der Auflagestange hält. Das Führungsprofil 5 ist auf der Vorderwand 2 und auf der parallel zum oberen Rand der Vorderwand 2 angeordneten Auflagestange 4 abgestützt.

Jede der Schultern 33 umfasst an ihrer Oberseite einen Haftstreifen 37, beispielsweise einen Streifen aus coextrudiertem oder in sonstiger Weise angebrachtem Weich-PVC. Die Stützelemente 25 des Bedienelements 15 sind so angeordnet, dass ein auf den Schultern 33 aufliegender Abschnitt des Flächengebildes 13 beim Schneiden durch den Auflagedruck der Stützelementen 25 gegen die Haftstreifen 37 gepresst wird.

Zusätzlich kann das Flächengebilde 13 durch den im Bereich des inneren Haftstreifens 37 auf dem Flächengebilde 13 aufliegenden Endbereich des Klappdeckels 9 fixiert werden. Wenn das Führungsprofil 5 an am Spendergehäuse 1 befestigt ist, ist dieses Spendergehäuse 1 ebenfalls Teil der Schneidvorrichtung 3, da es mit dem Führungsprofil 5 und dem Messer 7 zusammenwirkende Teile umfasst.

## Patentansprüche

1. Schneidvorrichtung (3) für Backpapier, umfassend ein Führungsprofil (5) und ein an diesem Führungsprofil (5) verschiebbar gelagertes Messer (7), wobei das Führungsprofil (5) Wandungsabschnitte umfasst, die einen Führungskanal (27) begrenzen und Wandungsabschnitte, die an einen Führungsspalt des Führungsprofils (5) angrenzende Schultern (33) definieren, wobei das Messer (7) ein Bedienelement (15) und einen Führungskörper (19) umfasst, die durch einen Hals (17) miteinander verbunden sind, wobei mindestens eine Klinge (21) am Hals (17) und am Bedienelement (15) verankert ist, und wobei der Führungskörper (19) im Führungskanal (27) in und entgegen einer durch das Führungsprofil (5) vorgegebenen Verschieberichtung (P) verschiebbar gelagert ist, wobei das Bedienelement (15) mindestens ein an seiner Unterseite hervorragendes Stützelement (25) umfasst, das auf mindestens einer der Schultern (33) des Führungsprofils (5) abgestützt ist, **dadurch gekennzeichnet, dass** das Stützelement (25) auf beiden Seiten neben der Klinge (21) je einen parallel zur Verschieberichtung (P) des Messers 7 angeordneten Rippenabschnitt umfasst, und dass jeder dieser parallelen Rippenabschnitte auf je einer der Schultern (33) des Führungsprofils (5) abgestützt ist, sodass ein zu schneidendes Flächengebilde (13) wie Backpapier beim Verschieben des Messers (7) gegen die Schultern (33) pressbar und in seiner Lage fixierbar ist.

2. Schneidvorrichtung (3) nach Anspruch 1, **dadurch gekennzeichnet, dass** jede Klinge (21) mindestens eine Schneidkante (23) umfasst, die einen freiliegenden Bereich mit einer Höhe (H1) von mindestens 3mm aufweist und unter einem Neigungswinkel (α), der im Bereich von 15° bis 35° liegt, relativ zur Unterseite des Bedienelements (15) geneigt ist.

3. Schneidvorrichtung (3) nach einem der Ansprüche 1 oder 2, **dadurch gekennzeichnet, dass** die Länge (L1) jedes der parallelen Rippenabschnitte kleiner ist als die Hälfte der gesamten Länge der Unterseite des Bedienelements (15).

4. Schneidvorrichtung (3) nach einem der Ansprüche 1 bis 3, **dadurch gekennzeichnet, dass** das Stützelement (25) einen quer zur Verschieberichtung (P) angeordneten Rippenabschnitt umfasst, der auf beiden Schultern (33) abgestützt ist.

5. Schneidvorrichtung (3) nach einem der Ansprüche 3 bis 4, **dadurch gekennzeichnet, dass** die Rippenabschnitte im Querschnitt eine abgerundete Form und eine Höhe (H3) im Bereich von 0.3mm bis 1.0mm haben.

6. Schneidvorrichtung (3) nach einem der Ansprüche 1 bis 5, **dadurch gekennzeichnet, dass** das Bedienelement (15) an seiner Oberseite einen Griff mit zwei an eine zentrale Kuppe angrenzenden konkav gewölbten Greifflächen umfasst.

7. Schneidvorrichtung (3) nach einem der Ansprüche 1 bis 6, **dadurch gekennzeichnet, dass** der Führungskörper (19) eine Platte ist, deren Höhe (H2) kleiner oder gleich 2.5mm ist, und dass das Führungsprofil (5) einen Wandungsabschnitt mit C-förmigem Querschnitt umfasst, der einen an die Form des Führungskörpers (19) angepassten Abschnitt des Führungskanals (27) definiert, in dem der Führungskörper (19) geführt verschiebbar gelagert ist.

8. Schneidvorrichtung (3) nach einem der Ansprüche 1 bis 7, **dadurch gekennzeichnet, dass** das Führungsprofil (5) unterhalb des Führungskanals (27) ein im Querschnitt U-förmiges Klemmprofil (29) umfasst.

9. Schneidvorrichtung (3) nach Anspruch 8, **dadurch gekennzeichnet, dass** das Führungsprofil (5) am oberen Rand der Vorderwand (2) eines Spendergehäuses (1) befestigt ist, dass das Spendergehäuse (1) einen Klappdeckel (9) umfasst, und dass der Klappdeckel (9) einen Randabschnitt umfasst, der in einer Schliessstellung auf der inneren Schulter (33) des Führungsprofils (5) aufliegt.

10. Schneidvorrichtung (3) nach Anspruch 9, **dadurch gekennzeichnet, dass** das Spendergehäuse (1) parallel zum oberen Rand der Vorderwand (2) eine Auflagestange (4) umfasst, und dass die innere Schulter (33) des Führungsprofils (5) an dieser Auflagestange (4) abgestützt ist.

11. Schneidvorrichtung (3) nach Anspruch 10, **dadurch gekennzeichnet, dass** die innere Schulter (33) mit einem nach unten ragenden, elastisch verformbaren Endbereich (35) auf die Auflagestange (4) aufgeschnappt ist.

## Claims

1. Cutting device (3) for baking paper, comprising a guide profile (5) and a knife (7) slidably mounted on this guide profile (5), wherein the guide profile (5) comprises wall sections which delimit a guide channel (27) and wall sections which define shoulders (33) adjacent to a guide gap of the guide profile (5), wherein the knife (7) comprises an operating element (15) and a guide body (19) which are connected to each other by a neck (17), wherein at least one blade (21) is anchored to the neck (17) and to the operating element (15), and wherein the guide body (19) is slidably mounted in the guide channel (27) in and opposite to a sliding direction (P) defined by the guide profile (5), wherein the operating element (15) comprises at least one support element (25) projecting from its underside and supported on at least one of the shoulders (33) of the guide profile (5), **characterized in that** the support element (25) comprises, on both sides next to the blade (21), a rib section arranged parallel to the sliding direction (P) of the knife 7, and that each of these parallel rib sections is supported on a respective one of the shoulders (33) of the guide profile (5), so that a sheet-like material (13) to be cut, such as baking paper, can be pressed against the shoulders (33) and fixed in position during sliding of the knife (7).

2. Cutting device (3) according to claim 1, **characterized in that** each blade (21) comprises at least one cutting edge (23) having an exposed region with a height (H1) of at least 3 mm and being inclined at an angle (α) in the range of 15° to 35° relative to the underside of the operating element (15).

3. Cutting device (3) according to one of claims 1 or 2, **characterized in that** the length (L1) of each of the parallel rib sections is less than half the total length of the underside of the operating element (15).

4. Cutting device (3) according to one of claims 1 to 3, **characterized in that** the support element (25) comprises a rib section arranged transversely to the sliding direction (P) and supported on both shoulders (33).

5. Cutting device (3) according to one of claims 3 to 4, **characterized in that** the rib sections have a rounded cross-sectional shape and a height (H3) in the range of 0.3 mm to 1.0 mm.

6. Cutting device (3) according to one of claims 1 to 5, **characterized in that** the operating element (15) comprises, on its upper side, a grip having two concavely curved gripping surfaces adjacent to a central dome.

7. Cutting device (3) according to one of claims 1 to 6, **characterized in that** the guide body (19) is a plate whose height (H2) is less than or equal to 2.5 mm, and that the guide profile (5) comprises a wall section having a C-shaped cross-section, which defines a section of the guide channel (27) adapted to the shape of the guide body (19), in which the guide body (19) is guided so as to be slidably mounted.

8. Cutting device (3) according to one of claims 1 to 7, **characterized in that** the guide profile (5) comprises, below the guide channel (27), a clamping profile (29) having a U-shaped cross-section.

9. Cutting device (3) according to claim 8, **characterized in that** the guide profile (5) is attached to the upper edge of the front wall (2) of a dispenser housing (1), that the dispenser housing (1) comprises a hinged lid (9), and that the hinged lid (9) comprises an edge section which, in a closed position, rests on the inner shoulder (33) of the guide profile (5).

10. Cutting device (3) according to claim 9, **characterized in that** the dispenser housing (1) comprises a support bar (4) parallel to the upper edge of the front wall (2), and **in that** the inner shoulder (33) of the guide profile (5) is supported on this support bar (4).

11. Cutting device (3) according to claim 10, **characterized in that** the inner shoulder (33) is snapped onto the support bar (4) by means of a downwardly projecting, elastically deformable end portion (35).

## Revendications

1. Dispositif de coupe (3) pour papier sulfurisé, comprenant un profil de guidage (5) et un couteau (7) monté de manière coulissante sur ce profil de guidage (5), le profil de guidage (5) comprenant des sections de paroi qui délimitent un canal de guidage (27) et des sections de paroi qui définissent des épaulements (33) adjacents à une fente de guidage du profil de guidage (5), le couteau (7) comprend un élément de commande (15) et un corps de guidage (19) qui sont reliés entre eux par un col (17), au moins une lame (21) étant ancrée au col (17) et à l'élément de commande (15), et le corps de guidage (19) pouvant coulisser dans le canal de guidage (27) dans et à l'opposé d'une direction de coulissement (P) prédéfinie par le profil de guidage (5), l'élément de commande (15) comprenant au moins un élément d'appui (25) faisant saillie sur sa face inférieure, qui s'appuie sur au moins l'un des épaulements (33) du profil de guidage (5), **caractérisé en ce que** l'élément de support (25) comprend, de chaque côté à côté de la lame (21), une section de nervure disposée parallèlement à la direction de déplacement (P) du couteau 7, et **en ce que** chacune de ces sections de nervures parallèles est appuyée sur l'un des épaulements (33) du profil de guidage (5), de sorte qu'un élément plan à découper (13), tel que du papier sulfurisé, peut être pressé contre les épaulements (33) et maintenu en position lors du déplacement du couteau (7).

2. Dispositif de coupe (3) selon la revendication 1, **caractérisé en ce que** chaque lame (21) comprend au moins un tranchant (23) qui présente une zone exposée d'une hauteur (H1) d'au moins 3 mm et qui est incliné selon un angle d'inclinaison (α) compris entre 15° et 35° par rapport à la face inférieure de l'élément de commande (15).

3. Dispositif de coupe (3) selon l'une des revendications 1 ou 2, **caractérisé en ce que** la longueur (L1) de chacune des sections de nervures parallèles est inférieure à la moitié de la longueur totale de la face inférieure de l'élément de commande (15).

4. Dispositif de coupe (3) selon l'une des revendications 1 à 3, **caractérisé en ce que** l'élément de support (25) comprend une section de nervure disposée transversalement à la direction de déplacement (P) et supportée sur les deux épaulements (33).

5. Dispositif de coupe (3) selon l'une des revendications 3 à 4, **caractérisé en ce que** les sections de nervures ont une forme arrondie en coupe transversale et une hauteur (H3) comprise entre 0,3 mm et 1,0 mm.

6. Dispositif de coupe (3) selon l'une des revendications 1 à 5, **caractérisé en ce que** l'élément de commande (15) comprend, sur sa face supérieure, une poignée avec deux surfaces de préhension concaves adjacentes à un sommet central.

7. Dispositif de coupe (3) selon l'une des revendications 1 à 6, **caractérisé en ce que** le corps de guidage (19) est une plaque dont la hauteur (H2) est inférieure ou égale à 2,5 mm, et que le profil de guidage (5) comprend une section de paroi avec une section transversale en forme de C, qui définit une section du canal de guidage (27) adaptée à la forme du corps de guidage (19), dans laquelle le corps de guidage (19) est monté de manière à pouvoir coulisser de manière guidée.

8. Dispositif de coupe (3) selon l'une des revendications 1 à 7, **caractérisé en ce que** le profil de guidage (5) comprend, en dessous du canal de guidage (27), un profil de serrage (29) de section transversale en forme de U.

9. Dispositif de coupe (3) selon la revendication 8, **caractérisé en ce que** le profil de guidage (5) est fixé au bord supérieur de la paroi avant (2) d'un boîtier de distributeur (1), que le boîtier de distributeur (1) comprend un couvercle articulé (9) et que le couvercle articulé (9) comprend une partie de bord qui repose, en position fermée, sur l'épaulement intérieur (33) du profil de guidage (5).

10. Dispositif de coupe (3) selon la revendication 9, **caractérisé en ce que** le boîtier de distributeur (1) comprend une barre d'appui (4) parallèle au bord supérieur de la paroi avant (2) et **en ce que** l'épaulement intérieur (33) du profil de guidage (5) s'appuie sur cette barre d'appui (4).

11. Dispositif de coupe (3) selon la revendication 10, **caractérisé en ce que** l'épaulement intérieur (33) est encliqueté sur la barre d'appui (4) au moyen d'une une zone d'extrémité (35) s'étendant vers le bas et déformable de manière élastique.
